# EUROPÄISCHE PATENTSCHRIFT

(11) **EP 1 697 571 B1**
(45) Veröffentlichungstag und Bekanntmachung des Hinweises auf die Patenterteilung: **11.02.2009**
(21) Anmeldenummer: 04804513.2
(22) Anmeldetag: 04.11.2004
(51) Int. Cl.: D04H 1/46

(54) **ABSAUGVORRICHTUNG FÜR FLÜSSIGKEITEN INSBESONDERE AN MASCHINEN ZUR HYDRODYNAMISCHEN VERNADELUNG**
SUCTION DEVICE FOR LIQUIDS, IN PARTICULAR IN HYDROENTANGLING MACHINES
DISPOSITIF D'ASPIRATION DES LIQUIDES, NOTAMMENT POUR LES MACHINES D'AIGUILLETAGE HYDRAULIQUE

(30) Priorität: 18.12.2003 DE 10359916; 25.06.2004 DE 102004030918
(43) Veröffentlichungstag der Anmeldung: 06.09.2006
(73) Patentinhaber: Fleissner GmbH, 63329 Egelsbach (DE)
(72) Erfinder: MÜNSTERMANN, Ullrich, 63329 Egelsbach (DE); SCHWEIZER, Roland, 71229 Leonberg (DE)
(86) Internationale Anmeldenummer: PCT/EP2004/052809
(87) Internationale Veröffentlichungsnummer: WO 2005/059217

(56) Entgegenhaltungen:
- EP-A- 0 853 156
- EP-A- 1 036 871
- EP-A- 1 059 377
- EP-A- 1 293 333
- DE-A1- 2 261 560
- DE-A1- 3 741 658

## Beschreibung

Die Erfindung bezieht sich auf eine Absaugvorrichtung für Flüssigkeiten insbesondere an Wasservernadelungsmaschinen, bei der der Absaugeinrichtung außerhalb mehr als ein Wasserbalken zur Erzeugung von Flüssigkeitsstrahlen zugeordnet ist, bestehend aus einem Absaugrohr mit einem oder mehreren über die Arbeitslänge des Rohres angeordneten, axial ausgerichteten Absaugöffnungen für jeden Wasserbalken, durch die die Flüssigkeit aus dem zugeordneten Wasserbalken aufgrund des im Rohr erzeugten Unterdrucks abgesaugt wird. Eine Vorrichtung dieser Art ist durch die EP-A-1 059 377 oder die WO 01/79598 bekannt.

Es ist üblich einer Vernadelungstrommel mit innen angeordnetem Absaugrohr mehrere Wasserbalken zuzuordnen, wobei jedem Wasserbalken ein Absaugschlitz, der auch aus mehreren Absaugöffnungen bestehen kann, im Absaugrohr zugeordnet ist. Das Absaugrohr ist unter Unterdruck gesetzt, um die aufgespritzte Flüssigkeit abzuführen. Der Unterdruck wirkt auf alle im Absaugrohr eingebrachten Absaugschlitze. In Folge steht auch der Absaugschlitz unter Unterdruck, dessen zugeordneter Wasserbalken ausgeschaftet ist. Dies führt zu Druckverlusten, die zu vermeiden sind.

Der Erfindung liegt die Aufgabe zugrunde, eine Vorrichtung zu entwickeln, mit der Energieverluste bei vorgesehenen, aber abgeschalteten Wasserbalken vermieden sind.

Ausgehend von der Vorrichtung anfangs genannter Art, ist die Lösung der gestellten Aufgaben darin zu sehen, wenn die über die ganze Arbeitsbreite sich erstreckenden Absaugöffnungen mit Bezug auf den einen jeweils zugeordneten Wasserbalken verschließbar ausgebildet sind. Der Schließmechanismus ist auf verschieden Art ausführbar.

Mehrere Vorrichtungen der erfindungsgemäßen Art sind in der Zeichnung beispielhaft dargestellt. Es zeigen:
- Fig. 1: Im Querschnitt eine Trommel zur hydrodynamischen Vernadelung einer Waren- bahn mit nur einem Düsenbalken,
- Fig. 2: im Querschnitt eine Verschließklappe auf der Innenseite des Absaugrohres,
- Fig. 3: in der Draufsicht die Klappe nach Fig. 2,
- Fig. 4: im Querschnitt eine Verschließklappe anderer Konstruktion,
- Fig. 5: a - c andere Lösungsmöglichkeiten jeweils nur prinzipiell im Querschnitt,
- Fig. 6: a - b eine längs der Achse des Absaugschlitzes verschwenkbare Klappe und
- Fig. 7: a - b eine seitlich des Absaugschlitzes verschiebbare, über die Länge des Absaugschlitzes sich erstreckende Verschließschiene.

Die Absaugeinrichtung besteht aus einer flüssigkeitsdurchlässigen, drehbar gelagerten Trommel 1, auf der das zu vernadelnde Gut 2 aufliegt. Der Trommel 1 ist hier oberhalb nur ein Wasserbalken 3 zugeordnet, aus dem die Wasserstrahlen 4 unter Hochdruck austreten und gegen das Gut 2 treffen. Entsprechend können mehrere Wasserbalken 3 rund um die Trommel 1 angeordnet sein. Das aufgespritzte Wasser ist unmittelbar anschließend unterhalb des Gutes 2 jeweils abzusaugen. Dazu ist innerhalb der Trommel 1 zentrisch ein Absaugrohr 5 ortsfest gelagert, in dessen Wandung längs einer Mantellinie Absaugbohrungen 6 jedem Wasserbalken 3 zugeordnet eingebracht sind. Rechst und links dieser Bohrungen 6 sind parallel zu der Mantellinie radial außerhalb des Rohres 5 Gleitleisten 7, 8 zur Bestimmung der Breite des Absaugschlitzes 9 ortsfest angeordnet.

Der Absaugschlitz 9 soll kurzzeitig verschließbar ausgebildet sein. Da gibt es zunächst die Lösung nach der EP-A-1 059 377 mit der auswechselbaren Reinigungsleiste 9' nach Fig. 7a, in der etwa mittig die Absaugöffnungen eingebracht sind. Es ist der Absaugschlitz dort verschließbar, indem man eine Leiste einschiebt, in der die Absaugöffnungen fehlen, also ein massiver Schuh. Dieser Verschluss ist aber nur im Stillstand der Maschine möglich.

Die Fig. 2 zeigt das Absaugrohr 5, dessen Absaugöffnungen 6 auf der Innenseite des Rohres 5 eine seitlich verschiebbare Klappe 10 zugeordnet ist. Diese Klappe 10 ist am Absaugrohr 5 mittels einer Lagerung 11 lösbar gehalten. Die Klappe 10 ist über eine aus Fig. 3 ersichtliche Anzahl von Gelenkarmen 12 schwenkbar derart gelagert, dass beim Verschwenken der Gelenkarme 12 die Klappe 10 sich in Richtung des Stützblocks 11' auf der anderen Seite des Absaugschlitzes 6 bewegt. Damit ist der Absaugschlitz 6 durch die Klappe 10 verschlossen. Die Betätigung der Klappenbewegung ist durch einen Druckzylinder 13 ermöglicht.

Bei der Lösung nach der Fig. 4 hält die Lagerung 11 eine in Richtung des Doppelpfeils 14 auch aufwärts schwenkbare Klappe 10', die den Absaugschlitz 6 mit einem Gegenprofil 11' verschließt. Die Betätigung der Klappe 10' kann durch einen Druckschlauch 15 erfolgen, der über die Länge des Absaugschlitzes 5 in der Lagerung 11 gehalten ist. Steht er unter Luftdruck so dehnt er sich aus und bewegt die Klappe 10' mit dem freien Ende nach oben zum Verschließen des Absaugschlitzes 6.

In einer einfacheren, prinzipmäßig dargestellten Lösung ist gemäß Fig. 5 a auf der Innenseite des Absaugrohres lediglich eine Längsklappe 16 vorgesehen, die mit einem nicht dargestellten Mechanismus zum Verschließen aufwärts gegen die Öffnung 6 bewegbar ist. Die Fig. 5 b offenbart wiederum einen unter Druck zu setzenden Schlauch 17, der auf der einen Seite des Schlitzes 6 längs angeordnet und gegen eine Stützwandung 18 auf der anderen Seite des Schlitzes nach Aufblasen mit Druckluft bewegbar ist. Ein Verschluss eines Absaugschlitzes kann aber auch erfolgen, wenn auf der Innenseite des Absaugrohres 5 koaxial ein abdichtendes Verschließrohr 19 verdrehbar gegenüber dem Absaugrohr 5 angeordnet ist und das Verschließrohr 19 entsprechend der Anordnung der Absaugschlitze 6 Durchgangsöffnungen 6' aufweist und nach Drehung das eine oder andere der Absaugschlitze 6 schließend abdeckt.

Die Figuren 6 und 7 offenbaren Lösungsmöglichkeiten, die in den seitlichen Wandung 7, 8 des Absaugschlitzes 9 angeordnet sind. Nach Fig. 6 ist in einer der Wandungen 8 eine Aussparung 20 in der ein Verschwenkmechanismus gelagert ist. Dieser ggf. konisch ausgebildete Hebel 21 ist längs des Absaugschlitzes gelagert und längs seiner Achse verschwenkbar. Dies ist möglich mit der achsial einwärts vorgesehenen Achse gemäß Fig. 6 a oder achsial auswärts gelagerten Achse gemäß Fig. 6 b. Die Verschwenkung könnte elektrisch erfolgen, aber auch andere Betriebsarten sind denkbar.

Die Fig. 7 offenbart ein Schiebemechanismus. Radial einwärts der Reinigungsleiste 9' ist senkrecht zum Absaugschlitz 9 in beidseitig in die Wandungen 7, 8 eingebrachten Aussparungen 7', 8' eine Verschließschiene 22 vorgesehen, die längs ihrer Erstreckung einen Durchtrittsschlitz 23 für die abgesaugte Flüssigkeit aufweist. Auf beiden Seiten längs über die Verschließschiene 22 sind mehrere Kolbeneinheiten 24 vorgesehen, die zum Verschieben der Schiene 22 in den Aussparungen 7', 8' vorzugsweise hydraulisch angetrieben sind. In der dargestellten Stellung ist der Absaugschlitz 9 durch die Schiene 22 versprerrt, seitlich nach rechts verschoben gelangt der Durchtrittsschlitz mit dem Absaugschlitz 9 in Deckung und die Funktion der Absaugung ist gewährleistet.

## Patentansprüche

1. Absaugvorrichtung für Flüssigkeiten insbesondere an Wasservernadelungsmaschinen, bei der der Absaugeinrichtung außerhalb mehr als ein Wasserbalken (3) zur Erzeugung von Flüssigkeitsstrahlen zugeordnet ist, bestehend aus einem Absaugrohr (5) mit einem oder mehreren über die Arbeitslänge des Rohres (5) angeordneten, axial ausgerichteten Absaugöffnungen (6) für jeden Wasserbalken (3), durch die die Flüssigkeit aus dem zugeordneten Wasserbalken (3) aufgrund des im Rohr (5) erzeugten Unterdrucks abgesaugt wird, **dadurch gekennzeichnet, dass** die über die ganze Arbeitsbreite sich erstreckenden Absaugöffnungen (6) mit Bezug auf den einen jeweils zugeordneten Wasserbalken (3) verschließbar ausgebildet sind.

2. Absaugvorrichtung nach Anspruch 1, **dadurch gekennzeichnet, dass** der Verschluss während des Betriebs der Einrichtung in Aktion versetzbar ist.

3. Absaugvorrichtung nach Anspruch 1 mit einem den Absaugspalt definierbaren Schuh, der in das Absaugrohr längs einschiebbar ist, **dadurch gekennzeichnet, dass** der Schuh verschlossen ist, also keine Absaugöffnungen enthält.

4. Absaugvorrichtung nach Anspruch 1 - 2, **dadurch gekennzeichnet, dass** der Verschließmechanismus der Absaugöffnungen auf der Innenseite des Absaugrohres (5) vorgesehen ist.

5. Absaugvorrichtung nach Anspruch 1 - 2, **dadurch gekennzeichnet, dass** der Verschließmechanismus in dem Material des/r den Absaugschlitz bildenden Wandung/en (7, 8) vorgesehen ist.

6. Absaugeinrichtung nach Anspruch 4 oder 5, **dadurch gekennzeichnet, dass** die Absaugöffnungen (6) durch eine quer über die Absaugöffnungen bewegbare Klappe (10, 10', 16) verschließbar sind.

7. Absaugeinrichtung nach Anspruch 6, **dadurch gekennzeichnet, dass** die Klappe (10) über die Arbeitslänge des Absaugschlitzes (6) mehrfach auf der einen Seite des Absaugschlitzes (6) angelenkt und parallel verschiebbar gelagert ist.

8. Absaugvorrichtung nach Anspruch 6, **dadurch gekennzeichnet, dass** die Achse der Klappe (21) parallel zum Absaugschlitz (9) verläuft und die Klappe hin und her verschwenkbar gelagert ist.

9. Absaugvorrichtung nach Anspruch 8, **dadurch gekennzeichnet, dass** die Achse radial einwärts in der Wandung angeordnet ist und die Klappe sich radial auswärts erstreckt (Fig. 6a).

10. Absaugvorichtung nach Anspruch 8, **dadurch gekennzeichnet, dass** die Achse radial auswärts in der Wandung angeordnet ist und die Klappe sich radial einwärts erstreckt (Fig. 6b).

11. Absaugvorrichtung nach einem der vorhergehenden Ansprüche, **dadurch gekennzeichnet, dass** der Verschließmechanismus pneumatisch (13, 15, 17) aktivierbar ist.

12. Absaugvorrichtung nach einem der vorhergehenden Ansprüche, **dadurch gekennzeichnet, dass** der Verschließmechanismus (22, 23) hydraulisch (24) aktivierbar ist

13. Absaugvorrichtung nach Anspruch 11, **dadurch gekennzeichnet, dass** der Verschließmechanismus durch einen längs des Absaugschlitzes (6) angeordneten, aufblasbaren Schlauch (15, 17) aktivierbar ist.

14. Absaugeinrichtung nach Anspruch 13, **dadurch gekennzeichnet, dass** eine Klappe (10') durch den Schlauch (15) vor den Absaugschlitz (6) bewegbar ist.

15. Absaugvorrichtung nach Anspruch 13, **dadurch gekennzeichnet, dass** der Schlauch (17) auf der einen Seite des Absaugschlitzes (6) angeordnet und zum Verschließen des Schlitzes (6) quer über den Absaugschlitz gegen eine Stützwandung (18) aufblasbar ist.

16. Absaugvorrichtung nach Anspruch 4, **dadurch gekennzeichnet, dass** auf der Innenseite des Absaugrohres (5) koaxial ein abdichtendes Verschließrohr (19) verdrehbar gegenüber dem Absaugrohr (5) angeordnet ist, das Verschließrohr (19) entsprechend der Anordnung der Absaugschlitze (6) Durchgangsöffnungen (6') aufweist und nach Drehung das eine oder andere der Absaugschlitze (6) schließend abdeckt.

17. Absaugvorrichtung nach Anspruch 5, **dadurch gekennzeichnet, dass** in den Wandungen (7, 8) des Absaugschlitzes (9) eine seitlich hin und her verschiebbare Verschließschiene (22) mit Durchflussschlitz (23) längs des Absaugschlitzes (9) angeordnet ist, wobei der Durchflussschlitz (23) entweder mit dem Absaugschlitz (9) fluchtet oder verschoben nicht fluchtet, also abgedeckt ist und damit den Absaugschlitz verschließt.

18. Absaugvorrichtung nach Anspruch 17, **dadurch gekennzeichnet, dass** an die Verschließschiene (22) über ihre Länge mehrfach und beidseitig aktivierbare Druckkoben (24) angeschlossen und in den Wandungen (7, 8) des Absaugschlitzes (9) gelagert sind.

## Claims

1. Suction device for liquids, especially in hydroentanglement machinery, outside of which more than one jet head (3) for generation of liquid jets is arranged, consisting of a suction tube (5) with one or more suction openings (6) for each jet head (3), arranged over the working width of the tube (5) in axial direction, through which the liquid of the assigned jet head (3) is sucked off as a result of the vacuum generated inside the tube (5), **characterized in that** the suction openings (6) extending over the entire working width are designed in such a way that they can be closed toward the respective assigned jet head (3).

2. Suction device in conformity with claim 1, **characterized in that** the closure can be activated during operation of the device.

3. Suction device in conformity with claim 1 with a shoe defining the suction gap which can be inserted into the suction tube in longitudinal direction, **characterized in that** the shoe is closed, thus not containing any suction openings.

4. Suction device in conformity with claims 1 & 2, **characterized in that** the closing mechanism for the suction openings is arranged on the inside of the suction tube (5).

5. Suction device in conformity with claims 1 & 2, **characterized in that** the closing mechanism is incorporated in the material of the wall(s) (7, 8) forming the suction slot.

6. Suction device in conformity with claims 4 or 5, **characterized in that** the suction openings (6) can be closed by means of a flap (10, 10', 16) that can be moved across the suction openings.

7. Suction device in conformity with claim 6, **characterized in that** the flap (10) is provided with several links on one side of the suction slot (6) along the working width of the suction slot (6) and supported in such a way that it can be moved in parallel.

8. Suction device in conformity with claim 6, **characterized in that** the axis of the flap (21) is aligned in parallel with the suction slot (9) and that the flap can be pivoted back and forth.

9. Suction device in conformity with claim 8, **characterized in that** the axis is situated radially inward in the wall and that the flap extends radially outward (Fig. 6a).

10. Suction device in conformity with claim 8, **characterized in that** the axis is situated radially outward in the wall and that the flap extends radially inward (Fig. 6b).

11. Suction device in conformity with one of the preceding claims, **characterized in that** the closing mechanism can be actuated pneumatically (13, 15, 17).

12. Suction device in conformity with one of the preceding claims, **characterized in that** the closing mechanism (22, 23) can be actuated hydraulically (24).

13. Suction device in conformity with claim 11, **characterized in that** the closing mechanism can be actuated by an inflatable hose (15, 17) arranged along the suction slot (6).

14. Suction device in conformity with claim 13, **characterized in that** a flap (10') can be moved by the hose (15) in front of the suction slot (6).

15. Suction device in conformity with claim 13, **characterized in that** the hose (17) is situated on one side of the suction slot (6) and can be inflated across the suction slot against a support wall (18) to close the slot (6).

16. Suction device in conformity with claim 4, **characterized in that,** inside the suction tube (5), a sealing closing tube (19) is situated coaxially in such a way that it can be rotated in relation to the suction tube (5), the closing tube (19) being provided with through openings (6') that correspond with the arrangement of the suction slots (6), covering and closing either one of the suction slots (6) when being turned.

17. Suction device in conformity with claim 5, **characterized in that** a closing bar (22) with flow slot (23) that can be moved laterally to and fro is arranged along the suction slot (9) in the walls (7, 8) of the suction slot (9), with the flow slot (23) being either aligned with the suction slot (9) or not aligned when moved to the side, thus being covered and closing the suction slot.

18. Suction device in conformity with claim 17, **characterized in that** the closing bar (22) is connected over its length to several pressure pistons (24), which can be actuated from both sides and are supported in the walls (7, 8) of the suction slot (9).

## Revendications

1. Dispositif d'aspiration de liquides, en particulier dans des machines d'hydroliage, en dehors duquel plus d'un injecteur (3) est disposé pour la génération de jets de liquide, constitué d'un tube d'aspiration (5) avec une ou plusieurs ouvertures d'aspiration (6) pour chaque injecteur (3) disposées le long de la largeur utile du tube (5) et alignées en direction axiale, à travers lesquelles le liquide est aspiré de l'injecteur (3) attribué en raison du vide généré à l'intérieur du tube (5), **caractérisé en ce que** les ouvertures d'aspiration (6) s'étendant sur toute la largeur utile sont conçues de sorte qu'ils puissent être fermées vers l'injecteur (3) attribué.

2. Dispositif d'aspiration suivant la revendication 1, **caractérisé en ce que** la fermeture peut être actionnée pendant le service du dispositif.

3. Dispositif d'aspiration suivant la revendication 1 avec un coussinet définissant la fente d'aspiration qui peut être inséré dans le tube d'aspiration en direction longitudinale, **caractérisé en ce que** le coussinet est fermé, donc ne contient pas d'ouvertures d'aspiration.

4. Dispositif d'aspiration suivant les revendications 1 et 2, **caractérisé en ce que** le mécanisme de fermeture pour les ouvertures d'aspiration est disposé à l'intérieur du tube d'aspiration (5).

5. Dispositif d'aspiration suivant les revendications 1 et 2, **caractérisé en ce que** le mécanisme de fermeture est incorporée dans le matériau de la paroi/des parois (7, 8) formant la fente d'aspiration.

6. Dispositif d'aspiration suivant l'une des revendications 4 ou 5, **caractérisé en ce que** les ouvertures d'aspiration (6) peuvent être fermées au moyen d'un clapet (10, 10', 16) qui peut être déplacé à travers les ouvertures d'aspiration.

7. Dispositif d'aspiration suivant la revendication 6, **caractérisé en ce que** le clapet (10) est articulé sur l'un des côtés de la fente d'aspiration (6) à plusieurs points le long de la largeur utile de la fente d'aspiration (6) et logé de sorte qu'il puisse être déplacé en parallèle.

8. Dispositif d'aspiration suivant la revendication 6, **caractérisé en ce que** l'axe du clapet (21) est aligné en parallèle avec la fente d'aspiration (9) et que le clapet est logé de sorte qu'il puisse être pivoté à va-et-vient.

9. Dispositif d'aspiration suivant la revendication 8, **caractérisé en ce que** l'axe est situé radialement vers l'intérieur dans la paroi et que le clapet s'étend radialement vers l'extérieur (figure 6a).

10. Dispositif d'aspiration suivant la revendication 8, **caractérisé en ce que** l'axe est situé radialement vers l'extérieur dans la paroi et que le clapet s'étend radialement vers l'intérieur (figure 6b).

11. Dispositif d'aspiration suivant l'une des revendications précédentes, **caractérisé en ce que** le mécanisme de fermeture peut être actionné pneumatiquement (13, 15, 17).

12. Dispositif d'aspiration suivant l'une des revendications précédentes, **caractérisé en ce que** le mécanisme de fermeture (22, 23) peut être actionné hydrauliquement (24).

13. Dispositif d'aspiration suivant la revendication 11, **caractérisé en ce que** le mécanisme de fermeture peut être actionné par un tuyau flexible gonflable (15, 17) disposé le long de la fente d'aspiration (6).

14. Dispositif d'aspiration suivant la revendication 13, **caractérisé en ce qu'**un clapet (10') peut être déplacé par le tuyau flexible (15) devant la fente d'aspiration (6).

15. Dispositif d'aspiration suivant la revendication 13, **caractérisé en ce que** le tuyau flexible (17) est situé sur l'un des côtés de la fente d'aspiration (6) et peut être gonflé à travers la fente d'aspiration contre une paroi de soutien (18) pour fermer la fente (6).

16. Dispositif d'aspiration suivant la revendication 4, **caractérisé en ce que,** à l'intérieur du tube d'aspiration (5), un tube d'étanchéité de fermeture (19) est situé coaxialement de sorte qu'il puisse être tourné par rapport au tube d'aspiration (5), le tube de fermeture (19) étant prévu des ouvertures de passage (6') qui correspondent aux positions des fentes d'aspiration (6), couvrant et fermant l'une ou l'autre des fentes d'aspiration (6) quand il est tourné.

17. Dispositif d'aspiration suivant la revendication 5, **caractérisé en ce qu'**une barre de fermeture (22) avec fente de passage (23) qui peut être déplacée latéralement à va-et-vient est disposée le long de la fente d'aspiration (9) dans les parois (7, 8) de la fente d'aspiration (9), la fente de passage (23) étant alignée avec la fente d'aspiration (9) ou étant déplacée et non alignée, donc couverte et fermant la fente d'aspiration.

18. Dispositif d'aspiration suivant la revendication 17, **caractérisé en ce que** la barre de fermeture (22) est connectée sur sa longueur à plusieurs pistons (24) qui peuvent être actionnés des deux côtés et sont logés dans les parois (7, 8) de la fente d'aspiration (9).
